# EUROPÄISCHE PATENTSCHRIFT

(11) **EP 2 123 843 B1**
(45) Veröffentlichungstag und Bekanntmachung des Hinweises auf die Patenterteilung: **06.06.2012**
(21) Anmeldenummer: 09154738.0
(22) Anmeldetag: 10.03.2009
(51) Int. Cl.: E04D 13/10

(54) **Klemmelement**
Clamp element
Elément de serrage

(30) Priorität: 20.05.2008 DE 102008025362
(43) Veröffentlichungstag der Anmeldung: 25.11.2009
(73) Patentinhaber: Treiber, Rudolf, 71634 Ludwigsburg (DE)
(72) Erfinder: Treiber, Rudolf, 71634 Ludwigsburg (DE)
(74) Vertreter: Dreiss

(56) Entgegenhaltungen:
- EP-A1- 1 428 955
- DE-U1- 9 200 232
- GB-A- 2 115 449

## Beschreibung

Die Erfindung betrifft ein Klemmelement zur Sicherung von Schnee und Eis auf einen Schneefang aufweisenden Dächern, wobei das Klemmelement zwei im Wesentlichen winklig angeordnete Schenkel aufweist und sich mit den freien, ersten Enden der Schenkel am Dach abstützt und im Bereich des zweiten Endes des ersten Schenkels am Schneefangrohr anliegt.

Derartige Klemmelemente, die auch Eishalter genannt werden, sind zum Beispiel aus der EP-A-0 939 180 bekannt. Dieser Eishalter besitzt eine im Wesentlichen W-ähnliche Form und wird zwischen das Schneefangrohr und die Dachoberfläche geklemmt. Dabei liegt der Eishalter unter Federspannung an der Unterseite des Schneefangrohrs an. Der am Schneefangrohr anliegende Bereich oder Abschnitt des Eishalters ist entsprechend der Form des Schneefangrohres gekrümmt, wodurch der Eishalter gegen Wegrutschen gesichert sein soll, so dass das auf dem Dach sich befindende Eis beziehungsweise der Schnee gegen Abrutschen zurück gehalten wird. Es hat sich jedoch gezeigt, dass derartige Eishalter nur eine begrenzte Schneelast absichern können und bei Überschreiten dieser Schneelast der Schnee beziehungsweise das Eis die Eishalter unter den Schneefangrohren hindurchdrückt. Der Eishalter bietet dann keine Sicherheit mehr gegen Abrutschen des Eises oder des Schnees vom Dach.

Die EP 1 428 955 A1 zeigt eine Befestigungsvorrichtung gemäß dem Oberbegriff des Anspruchs 1, mit der Zusatzeinrichtungen auf Blechdächern befestigt werden können. Diese Befestigungsvorrichtung besitzt jedoch den Nachteil, dass sie nachträglich nur sehr schwer oder nicht mehr am Blechdach befestigbar ist.

Der Erfindung liegt die Aufgabe zugrunde, eine Klemmvorrichtung der eingangs genannten Art derart weiterzubilden, dass diese einfach montierbar und eine große Sicherheit gegen das Abrutschen von Eis und Schnee bietet.

Diese Aufgabe wird mit einem Klemmelement gelöst, das die Merkmale des Anspruchs 1 aufweist.

Das erfindungsgemäße Klemmelement besitzt den wesentlichen Vorteil, dass es nicht nur zwischen dem Schneefangrohr und der Dachoberfläche festgeklemmt ist, sondern dass es sich auch seitlich am Schneefangrohr abstützt, so dass es nicht ohne Weiteres vom Schnee oder Eis unter dem Schneefangrohr durchgeschoben werden kann. Die T-Form des Klemmelements besitzt also die Doppelfunktion, dass das Klemmelement zum einen zwischen Dach und Schneefangrohr festgeklemmt werden kann, dass das Klemmelement sich selbst aber auch in Richtung des abrutschenden Schnees oder Eises am Schneefangrohr abstützt beziehungsweise vom Schneefangrohr gegen Verschiebung behindert wird. Dabei spielt die Form des Schneefangrohres keine Rolle bezüglich der Form des Klemmelements.

Erfindungsgemäß umgreift das zweite Ende des zweiten Schenkels das Schneefangrohr oberseitig zumindest teilweise. Hierdurch wird sichergestellt, dass das Klemmelement am Schneefangrohr fixiert wird. Das Klemmelement wird auf diese Weise sowohl in Abrutschrichtung als auch in der Gegenrichtung fixiert.

Bei einer Weiterbildung ist vorgesehen, dass der zweite Schenkel im Bereich des zweiten Endes am Schneefangrohr anliegt. Insbesondere kann der zweite Schenkel im Bereich des zweiten Endes gemäß der Kontur des Schneefangrohres geformt sein. Diese Ausgestaltung hat den Vorteil, dass das montierte Klemmelement weder in Richtung des abrutschenden Schnees noch in Gegenrichtung bewegt werden kann. Das am Dach beziehungsweise am Schneefangrohr montierte Klemmelement ist also gegen jedweden Krafteinfluss fixiert.

Erfindungsgemäß liegen die beiden Schenkel in den Bereichen ihrer zweiten Enden an im Wesentlichen einander gegenüberliegenden Enden am Schneefangrohr an. Die Enden der beiden Schenkel umfangen beziehungsweise umgreifen das Schneefangrohr über einen großen Winkel, wodurch der sichere Halt erzeugt wird.

Der Klemmeffekt wird erfindungsgemäß dadurch erzeugt, dass das Schneefangrohr von den beiden Schenkeln um mehr als 180° umgriffen wird. Zum einen wird das Klemmelement also am Schneefangrohr verklemmt, zum anderen wird das Klemmelement zwischen dem Schneefangrohr und der Dachoberfläche verklemmt. Diese doppelte Verklemmung wird beim Stand der Technik gemäß der EP-A-0 939 180 nicht erzielt, weshalb dort die erfindungsgemäßen Haltekräfte nicht erzeugt werden können. Selbst wenn beim erfindungsgemäßen Klemmelement durch ungünstige Einflüsse, wie temperaturbedingte Längenänderungen oder dergleichen, der Abstand zwischen dem Schneefangrohr und der Dachoberfläche so groß werden sollte, was auch zum Beispiel durch ein Durchbiegen des Daches verursacht werden könnte, könnte sich zwar die Verklemmung zwischen dem Schneefangrohr und der Dachoberfläche lockern, jedoch wird das Klemmelement nach wie vor über die Klemmverbindung direkt am Schneefangrohr fixiert.

Bei Ausführungsbeispielen des erfindungsgemäßen Klemmelements liegt der Umschlingungs- oder Umgriffswinkel zwischen 250° und 200°, insbesondere zwischen 240° und 220° und bevorzugt zwischen 235° und 225°. Bei größeren Umschlingungswinkeln ist die Montage geringfügig aufwändiger, da der Aufrastvorgang größere Montagekräfte erfordert, jedoch gewährleistet ein größerer Umschlingungswinkel auch größere Rückhaltekräfte gegen ein Abziehen des Klemmelements.

Eine Weiterbildung der Erfindung sieht vor, dass der erste Schenkel wenigstens eine, insbesondere zwei, in Richtung des Schneefangrohres vorspringende Prägungen aufweist. Auch diese Prägungen dienen dazu, das Klemmelement gegen ein Abziehen entgegen der Aufrastrichtung, das heißt entgegen der Abrutschrichtung des Schnees und des Eises zu sichern. Beim Aufrasten des Klemmelements auf das Schneefangrohr muss also nicht nur das zweite Ende des zweiten Schenkels über das Auffangrohr übergeschoben werden, sondern das Auffangrohr muss auch die beiden Prägungen überfahren. Das Schneefangrohr liegt dann zwischen dem am zweiten Schenkel anliegenden zweiten Ende des ersten Schenkels und den Prägungen. Dabei berühren die Prägungen das Schneefangrohr beziehungsweise liegen die Prägungen am Schneefangrohr an, wodurch jegliches Spiel ausgeschaltet wird, so dass das Klemmelement zum Beispiel durch Windeinflüsse keine Geräusche, insbesondere Klappergeräusche, erzeugt. Die Prägungen können als Punkt- oder Linienprägungen ausgeführt sein.

Mit Vorzug ist das Klemmelement einstückig, insbesondere als Blechbiegeteil, ausgebildet. Die Herstellung und/oder die Lagerhalterung wird auf diese Weise wesentlich vereinfacht. Dabei ist der zweite-Schenkel insbesondere doppelwandig ausgeführt, was in der nachfolgenden Beschreibung, in welcher auf die Zeichnung Bezug genommen wird, näher erläutert ist. Einem Durchbiegen dieses zweiten Schenkels wird auf diese Weise zusätzlich entgegengewirkt.

Vorteilhaft bestehen das Schneefangrohr und das Klemmelement aus dem gleichen Material. Das Klemmelement kann aus Kupfer, einer Kupferlegierung, aus Edelstahl, aus verzinktem Stahlblech, aus einer Aluminiumlegierung und so weiter bestehen.

Bei einer Weiterbildung stehen die beiden Schenkel, welche eine T-Form bilden, in einem Winkel von 70° bis 110°, insbesondere von 80° bis 100°, insbesondere orthogonal, zueinander. Im weitesten Sinne können die beiden Schenkel auch eine Form gemäß dem griechischen Buchstaben Lambda (λ) einnehmen. Insbesondere bildet der zweite Schenkel den T-Balken des T-förmigen Klemmelements.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in den Ansprüchen und in der Beschreibung erwähnten Merkmale jeweils einzeln für sich oder in beliebiger Kombination erfindungswesentlich sein.

In der Zeichnung zeigen:
- Figur 1: eine perspektivische Ansicht eines Dachausschnittes mit Schneefangrohr und noch nicht aufgerastetem Klemmelement; und
- Figur 2: eine Ansicht in Richtung des Pfeils II gemäß Figur 1 bei auf das Schneefangrohr aufgerastetem Klemmelement.

In der Figur 1 ist ein Ausschnitt eines insgesamt mit 10 bezeichneten Daches erkennbar, welches aus mehreren Metallbahnen 12 aufgebaut ist, wobei die Metallbahnen 12 über einen Falz 14 miteinander verbunden sind. Quer über die Falze 14 liegt ein Schneefangrohr 16 eines Schneefangsystems, welches an den Falzen 14 jeweils mit einer Klemmfaust 18 befestigt ist. Zwischen dem Schneefangrohr 16 und der Oberfläche 20 des Daches befindet sich also ein Abstand 22 (siehe Figur 2), so dass zwischen das Schneefangrohr 16 und das Dach 10 ein insgesamt mit 24 bezeichnetes Klemmelement rastend und klemmend befestigbar ist. Das Klemmelement 24 wird in Richtung des Pfeils 26 zwischen das Schneefangrohr 16 und das Dach 10 und auf das Schneefangrohr 16 aufgerastet.

Das Klemmelement 24 besitzt gemäß Figur 2 einen ersten Schenkel 28, dessen freies Ende 30 auf der Oberfläche 20 des Daches 10 aufliegt. Das zweite Ende 32 liegt an einem zweiten Schenkel 34 derart an, dass die beiden Schenkel 28 und 34 eine T-Form bilden, wobei der zweite Schenkel 34 den T-Balken bildet. Das freie Ende 36 des zweiten Schenkels 34 liegt ebenfalls auf der Oberfläche 20 des Daches 10 auf, wohingegen das zweite Ende 36 des zweiten Schenkels 34 das Schneefangrohr 16 überragt und teilweise umgreift.

Aus Figur 2 ist deutlich erkennbar, dass der Bereich des zweiten Endes 32 des ersten Schenkels 28 linienförmig am Schneefangrohr 16 anliegt, wohingegen der Bereich des zweiten Endes 38 des zweiten Schenkels 34 entsprechend der Krümmung des Schneefangrohres 16 geformt ist und somit flächig am Schneefangrohr 16 anliegt. Der Umschlingungswinkel α des zweiten Endes 38 des zweiten Schenkels 34 beträgt etwa 150°, wohingegen der Umgriffswinkel β der beiden Schenkel 28 und 34 etwa 235° beträgt. Außerdem ist noch erkennbar, dass im ersten Schenkel 28 zwei Prägungen 40 vorgesehen sind, die in Richtung des Schneefangrohrs 16 abragen und an diesem anliegen. Die Prägungen haben den Vorteil, dass der erste Schenkel 28 nicht an die Form des Schneefangrohrs 16 angepasst werden muss und dennoch am Schneefangrohr 16 verrastet werden kann.

Aus der Figur 2 ist außerdem erkennbar, dass die freien Enden 30 und 36 der Schenkel 28 und 34 geringfügig abgebogen beziehungsweise verrundet sind, so dass die Oberfläche 20 des Daches 10 beziehungsweise die Dachhaut nicht verletzt wird beziehungsweise beim Aufschieben und Aufrasten des Klemmelements 24 die Oberfläche 20 des Daches 10 nicht verkratzt oder beschädigt wird.

## Patentansprüche

1. Klemmelement (24) zur Sicherung von Schnee und Eis auf einem einen Schneefang aufweisenden Dach (10), wobei das Klemmelement (24) zwei im Wesentlichen winklig angeordnete Schenkel (28 und 34) aufweist und sich mit den freien ersten Enden (30 und 36) der Schenkel (28 und 34) auf einem Dach (10) abstützen kann und im Bereich des zweiten Endes (32) des ersten Schenkels (28) an einem Schneefangrohr (16) anliegen kann, wobei die Schenkel (28 und 34) T-förmig zueinander angeordnet sind und das zweite Ende (38) des zweiten Schenkels (34) über den ersten Schenkel (28) hinaus verlängert ist und der zweite Schenkel (34) im Bereich seines zweiten Endes (38) das Schneefangrohr (16) oberseits zumindest teilweise umgreifen kann, **dadurch gekennzeichnet, dass** das zweite Ende (38) des zweiten Schenkels (34) in Richtung des ersten Schenkels (28) abgebogen ist.

2. Klemmelement nach Anspruch 1, **dadurch gekennzeichnet, dass** der zweite Schenkel (34) im Bereich seines zweiten Endes (38) am Schneefangrohr (16) anliegen kann und/oder gemäß der Kontur des Schneefangrohres (16) geformt sein kann.

3. Klemmelement nach einem der vorhergehenden Ansprüche, **dadurch gekennzeichnet, dass** die beiden Schenkel (28 und 34) in den Bereichen ihrer zweiten Enden (32 und 38) an im Wesentlichen einander gegenüberliegenden Seiten am Schneefangrohr (16) anliegen können.

4. Klemmelement nach einem der vorhergehenden Ansprüche, **dadurch gekennzeichnet, dass** das Schneefangrohr (16) von den beiden Schenkeln (28 und 34) um mehr als 180° umgriffen werden kann.

5. Klemmelement nach Anspruch 4, **dadurch gekennzeichnet, dass** der Umgriffswinkel (β) zwischen 250° und 200°, insbesondere zwischen 240° und 220°, und bevorzugt zwischen 235° und 225°, liegt.

6. Klemmelement nach einem der vorhergehenden Ansprüche, **dadurch gekennzeichnet, dass** der erste Schenkel (28) wenigstens eine, insbesondere zwei, in Richtung des Schneefangrohrs (16) vorspringende Prägungen (40) aufweist, die insbesondere zwischen dem freien Ende (30) und der Kontaktstelle zum Schneefangrohr (16) liegen können.

7. Klemmelement nach Anspruch 6, **dadurch gekennzeichnet, dass** die Prägung (40) am Schneefangrohr (16) anliegen können.

8. Klemmelement nach einem der vorhergehenden Ansprüche, **dadurch gekennzeichnet, dass** es einstückig ist.

9. Klemmelement nach einem der vorhergehenden Ansprüche, **dadurch gekennzeichnet, dass** es ein Blechbiegeteil ist.

10. Klemmelement nach einem der vorhergehenden Ansprüche, **dadurch gekennzeichnet, dass** der zweite Schenkel (34) doppelwandig ausgeführt ist.

11. Klemmelement nach einem der vorhergehenden Ansprüche, **dadurch gekennzeichnet, dass** es aus Kupfer, einer Kupferlegierung, aus Edelstahl, aus verzinktem Stahlblech oder aus einer Aluminiumlegierung besteht.

12. Klemmelement nach einem der vorhergehenden Ansprüche, **dadurch gekennzeichnet, dass** es auf das Schneefangrohr (16) aufrastbar ist.

13. Klemmelement nach einem der vorhergehenden Ansprüche, **dadurch gekennzeichnet, dass** die beiden Schenkel (28 und 34) in einem Winkel von 70° bis 110°, insbesondere von 80° bis 100° und bevorzugt orthogonal zueinander stehen.

14. Klemmelement nach einem der vorhergehenden Ansprüche, **dadurch gekennzeichnet, dass** der zweite Schenkel (34) den T-Balken des T-förmigen Klemmelements (24) bildet.

## Claims

1. Clamping element (24) for securing snow and ice on a roof (10) fitted with a snow retention system, whereby said clamping element (24) possesses two arms (28 and 34) substantially arranged at an angle to one another and can be propped, with the free first ends (30 and 36) of the arms (28 and 34), on a roof (10) and rest, in the region of the second end (32) of the first arm (28), against a snow retention rail (16), whereby the arms (28 and 34) are arranged in a T-form in relation to one another and the second end (38) of the second arm (34) is extended beyond the first arm (28) and the second arm (34) can, in the region of its second end (38), at least partially enclose the upper side of the snow retention rail (16), **characterised in that** the second end (38) of the second arm (34) is bent down in the direction of the first arm (28).

2. Clamping element according to claim 1, **characterised in that** the second arm (34) can rest, in the region of its second end (38), against the snow retention rail (16) and/or can be formed so as to match the contour of the snow retention rail (16).

3. Clamping element according to one of the preceding claims, **characterised in that** the two arms (28 and 34) can rest, in the regions of their second ends (32 and 38), against the snow retention rail (16) on substantially opposite sides.

4. Clamping element according to one of the preceding claims, **characterised in that** the snow retention rail (16) can be embraced by the two arms (28 and 34) by more than 180°.

5. Clamping element according to claim 4, **characterised in that** the angle of enclosure (β) is between 250° and 200°, in particular between 240° and 220°, and preferably between 235° and 225°.

6. Clamping element according to one of the preceding claims, **characterised in that** the first arm (28) possesses at least one, in particular two stamped projections (40) extending in the direction of the snow retention rail (16) which, in particular, lie between the free end (30) and the point of contact with the snow retention rail (16)

7. Clamping element according to claim 6, **characterised in that** the stamped projection (40) can rest against the snow retention rail (16).

8. Clamping element according to one of the preceding claims, **characterised in that** it is formed in a single piece.

9. Clamping element according to one of the preceding claims, **characterised in that** it is a bent sheet metal part.

10. Clamping element according to one of the preceding claims, **characterised in that** the second arm (34) is of double-walled design.

11. Clamping element according to one of the preceding claims, **characterised in that** it consists of copper, a copper alloy, stainless steel, galvanised sheet steel or an aluminium alloy.

12. Clamping element according to one of the preceding claims, **characterised in that** it can be clipped onto the snow retention rail (16).

13. Clamping element according to one of the preceding claims, **characterised in that** the two arms (28 and 34) are arranged at an angle of 70° to 110°, in particular from 80° to 100° and preferably at right angles to one another.

14. Clamping element according to one of the preceding claims, **characterised in that** the second arm (34) forms the T-bar of the T-formed clamping element (24).

## Revendications

1. Elément d'attache (24) pour fixer la neige et la glace sur un toit (10) comportant une barrière à neige, dans lequel l'élément d'attache (24) comporte deux branches (28 et 34) disposées sensiblement angulairement et peut s'appuyer sur les premières extrémités libres (30 et 36) des branches (28 et 34) sur un toit (10) et peut reposer dans la zone de la seconde extrémité (32) de la première branche (28) sur un tube de barrière à neige (16), les branches (28 et 34) étant disposées en forme de T l'une par rapport à l'autre et la seconde extrémité (38) de la seconde branche (34) étant prolongée par la première branche (28) et la seconde branche (34) pouvant entourer au moins partiellement dans la zone de sa seconde extrémité (38) le tube de la barrière à neige (16), **caractérisé en ce que** la seconde extrémité (38) de la seconde branche (34) est courbée dans le sens de la première branche (28).

2. Elément d'attache selon la revendication 1, **caractérisé en ce que** la seconde branche (34) peut reposer dans la zone de sa seconde extrémité sur le tube de la barrière à neige (16) et/ou peut être formée en fonction du contour du tube de la barrière à neige (16).

3. Elément d'attache selon l'une des revendications précédentes, **caractérisé en ce que** les deux branches (28 et 34) peuvent reposer dans les zones de leurs secondes extrémités (32 et 38) sur les côtés sensiblement opposés sur le tube de la barrière à neige (16).

4. Elément d'attache selon l'une des revendications précédentes, **caractérisé en ce que** le tube de la barrière à neige (16) peut être entouré par les deux branches (28 et 34) sur plus de 180°.

5. Elément d'attache selon la revendication 4, **caractérisé en ce que** l'angle de serrage (β) est compris entre 250° et 200°, en particulier entre 240° et 220° et de préférence entre 235° et 225°.

6. Elément d'attache selon l'une des revendications précédentes, **caractérisé en ce que** la première branche (28) comporte au moins un gaufrage, en particulier deux, dans le sens du tube de la barrière à neige (16), qui peut se trouver entre l'extrémité libre (30) et le point de contact avec le tube de la barrière à neige (16).

7. Elément d'attache selon la revendication 6, **caractérisé en ce que** le gaufrage (40) peut se trouver sur le tube de la barrière à neige (16).

8. Elément d'attache selon l'une des revendications précédentes, **caractérisé en ce qu'**il est en une seule pièce.

9. Elément d'attache selon l'une des revendications précédentes, **caractérisé en ce qu'**il est en une pièce de tôle courbée.

10. Elément d'attache selon l'une des revendications précédentes, **caractérisé en ce que** la seconde branche (34) est réalisée avec une paroi double.

11. Elément d'attache selon l'une des revendications précédentes, **caractérisé en ce qu'**il est composé en cuivre, en alliage de cuivre, en acier inoxydable, en tôle d'acier galvanisée ou en alliage d'aluminium.

12. Elément d'attache selon l'une des revendications précédentes, **caractérisé en ce qu'**il peut être encliqueté sur le tube de la barrière à neige (16).

13. Elément d'attache selon l'une des revendications précédentes, **caractérisé en ce que** les deux branches (28 et 34) se trouvent à un angle de 70° à 110°, en particulier de 80° à 100° et de préférence orthogonalement l'une par rapport à l'autre.

14. Elément d'attache selon l'une des revendications précédentes, **caractérisé en ce que** la seconde branche (34) forme la barre en T de l'élément d'attache (24) en forme de T.
